# EUROPÄISCHE PATENTSCHRIFT

(11) **EP 2 020 057 B1**
(45) Veröffentlichungstag und Bekanntmachung des Hinweises auf die Patenterteilung: **31.10.2012**
(21) Anmeldenummer: 07727031.2
(22) Anmeldetag: 19.03.2007
(51) Int. Cl.: H01R 13/52

(54) **ELEKTRISCHER STECKER MIT KRAFTENTKOPPELTER DICHTPLATTE**
ELECTRICAL PLUG WITH FORCE-DECOUPLED SEALING PLATE
CONNECTEUR ÉLECTRIQUE AVEC PLAQUE D'ÉTANCHÉITÉ À COUPLAGE DE FORCES

(30) Priorität: 15.05.2006 DE 102006022487
(43) Veröffentlichungstag der Anmeldung: 04.02.2009
(73) Patentinhaber: Robert Bosch GmbH, 70442 Stuttgart (DE)
(72) Erfinder: KROECKEL, Markus, 71701 Schwieberdingen (DE)
(86) Internationale Anmeldenummer: PCT/EP2007/052553
(87) Internationale Veröffentlichungsnummer: WO 2007/131821

(56) Entgegenhaltungen:
- EP-A- 0 407 863
- US-A- 4 588 242
- US-A- 5 197 898
- US-A1- 2002 052 143

## Beschreibung

### Stand der Technik

Die Erfindung geht aus von einem elektrischen Stecker nach der Gattung des Patentanspruchs 1, wie er in Fig. 3 gezeigt ist.

Übliche abgedichtete elektrische Steckerverbindungen bestehen meist aus zwei Dichtungen, die beide an einem Stecker der Steckverbindung vorgesehen sind und jeweils die Steckfläche (Interface) zum Gegenstecker der Steckverbindung und den Kabelbaum (Leitungen) abdichten.

Es sind auch Steckerverbindungen bekannt, bei denen Interface und Leitungen mittels eines am Stecker vorgesehenen einzigen Dichtungselements abgedichtet sind. **Fig. 3a** zeigt einen solchen bekannten elektrischen Stecker **101**, bei dem zwischen einem Kontaktträgerunterteil **102** und einem Oberteil **103** eine Dichtplatte (Mattendichtung) **104** axial verpresst wird. Diese axiale Verpressung wird durch Halteelemente (nicht gezeigt) erzeugt, welche die beiden Steckergehäuseteile 102, 103 zusammenhalten. Wie in **Fig. 3b** gezeigt, weist die Dichtplatte 104 einen inneren Dichtbereich **106** mit mehreren kleinen Durchführungsöffnungen **107** und einer großen Durchführungsöffnung **108**, durch die elektrische Leitungen (Kabelbaum) bzw. ein weiteres Teil (Kunststoffteil) hindurchgehen, sowie einen äußeren Dichtbereich **109** auf, der den inneren Dichtbereich 106 ringförmig umgibt und sich nach außen bis über die Steckfläche **105** des Steckers 101 hinaus erstreckt. Die Dichtplatte 104 erhält durch die axiale Verpressung zwischen den beiden Steckergehäuseteilen 102, 103 die nötige Stabilität, die für die Aufrechterhaltung der radialen Dichtpressung gegen die Steckfläche eines Gegensteckers (nicht gezeigt) notwendig ist. Allerdings wird die große Durchführungsöffnung 108 durch das hindurchgeführte Kunststoffteil partiell aufgeweitet, was zu einer ungleichmäßigen Dichtpressung und zur Undichtheit der Dichtplatte 104 führen kann. Weiterhin unterliegen die Kontaktelemente durch die Kopplung von Kontaktträgeroberteil und -unterteil mittels Halteelemente erhöhtem Verschleiß.

Dokument US 4,588,242 offenbart einen elektrischen stecker gemäß den Oberbegriff des Anspruchs 1.

### Offenbarung der Erfindung

### Technische Aufgabe

Es ist die Aufgabe der Erfindung, bei einem gattungsgemäßem elektrischen Stecker den inneren und den äußeren Dichtbereich voneinander zu entkoppeln und die radiale Dichtpressung auch ohne axiale Verpressung der Dichtplatte erreichen zu können.

### Technische Lösung

Diese Aufgabe wird erfindungsgemäß gelöst durch einen elektrischen Stecker mit den Merkmalen des Patentanspruchs 1.

### Vorteilhafte Wirkungen

Der erfindungsgemäße elektrische Stecker mit den kennzeichnenden Merkmalen des Patentanspruchs 1 hat demgegenüber folgende Vorteile:
- Die gehäuseseitigen Anlageflächen dienen als radiale Kraftabstützung. Dadurch wird einerseits die radiale Dichtpressung der Dichtplatte an die Steckfläche des Gegensteckers unabhängig von der axialen Verpressung der Dichtplatte zwischen den beiden Steckergehäuseteilen. Und andererseits sind dadurch der äußere und der innere Dichtbereich der Dichtplatte voneinander unabhängig, d.h. entkoppelt. Durchführungen (insbesondere große Durchführungen) im inneren Dichtbereich sind ohne negativen Einfluss auf den äußeren Dichtbereich und damit auf die Radialdichtung mit der Steckfläche des Gegensteckers möglich. Somit ist es möglich, sowohl Leitungen als auch Durchführungen (z.B. Kammern für EAD(Einzel-Ader-Dichtung)-gedichtete Kontakte) ohne Beeinflussung der Dichtpressung auf die Interfacedichtung zu dichten als auch auf eine axiale Kraft auf die Dichtplatte als Voraussetzung für eine ausreichende Dichtpressung zu verzichten.
- Die beiden Steckergehäuseteile sind weitgehend voneinander entkoppelt, wodurch Verschleiß in den Kontaktpunkten der Steckverbindung reduziert wird.
- Durch das Zusammenführen der Standardbauteile "Radialdichtung" und "Leitungsdichtung" wird die Anzahl der Einzelelemente einer Steckverbindung reduziert. Werkzeug-, Produktions-, Montage- und Logistikkosten entfallen bzw. werden reduziert, wodurch sich Kostenvorteile ergeben.
- Durch höhere Vibrationsbeständigkeit des erfindungsgemäßen Steckers ist das Risiko des Versagens der Steckverbindung in der Erprobung geringer. Dadurch können Hüllkurven auf höherem Niveau erprobt werden, welche im Idealfall alle für die Applikation relevanten Praxisfälle einschließen. Hierdurch können - verglichen mit Standardkonzepten - das Versagensrisiko und der Kostenaufwand für Mehrfacherprobung gesenkt werden.
- Mit der Reduzierung von Bauteilen geht prinzipiell eine Fehlerreduzierung einher.
- Durch den erfindungsgemäßen Stecker wird es möglich, das Steckergehäuseteil, das die Kontaktträgerfunktion aufweist, vom anderen Steckergehäuseteil zu entkoppeln. Hierdurch wird prinzipiell die Relativbewegung zwischen beiden Steckergehäuseteilen stark reduziert und, je nach Umsetzung, gänzlich unterbunden, so dass sich die Verschleißbeständigkeit der Steckverbindung erhöht.

Weitere Vorteile und vorteilhafte Ausgestaltungen des Gegenstands der Erfindung sind der Beschreibung, der Zeichnung und den Ansprüchen entnehmbar.

### Kurze Beschreibung der Zeichnungen

Zwei Ausführungsbeispiele des erfindungsgemäßen elektrischen Steckers sind in den Zeichnungen dargestellt und in der nachfolgenden Beschreibung näher erläutert. Es zeigen:
- Fig. 1a: eine erste Ausführungsform des elektrischen Steckers im Längsschnitt;
- Fig. 1b: die Dichtung von Fig. 1a in einer Draufsicht;
- Fig. 2a: eine zweite Ausführungsform des elektrischen Steckers im Längsschnitt;
- Fig. 2b: die Dichtung von Fig. 2a in einer Draufsicht;
- Fig. 3a: einen im Stand der Technik bekannten elektrischen Stecker im Längsschnitt; und
- Fig. 3b: die Dichtung von Fig. 3a in einer Draufsicht;

### Ausführungsformen der Erfindung

Der in **Fig. 1a** gezeigte elektrische Stecker **1** umfasst zwei Steckergehäuseteile, nämlich ein Kontaktträgerunterteil **2** und ein Oberteil **3,** sowie eine dazwischen angeordnete Dichtplatte (Mattendichtung) **4,** die zum Abdichten der Steckfläche **5** des Steckers 1 bzw. des Interface der Steckverbindung und zum Abdichten von im Stecker 1 verlaufenden elektrischen Leitungen (Kabelbaum) oder sonstigen Durchführungen dient. Die Dichtplatte 4 ist aus gummielastischem Material und kann mit oder ohne axiale Verpressung zwischen den beiden Steckergehäuseteilen 2, 3 angeordnet sein.

Wie in **Fig. 1b** gezeigt, weist die Dichtplatte 4 einen inneren Dichtbereich **6** mit Durchgangslöchern (Durchführungsöffnungen) **7, 8,** durch die die elektrischen Leitungen hindurchgehen, und einen äußeren Dichtbereich **9** auf, der den inneren Dichtbereich 6 ringförmig umgibt und sich nach außen bis über die Steckfläche 5 hinaus erstreckt. Die beiden Dichtbereiche 6, 9 befinden sich in einer gemeinsamen Ebene. Zwischen beiden Dichtbereichen 6, 9 ist auf beiden Seiten der Dichtplatte 4 jeweils eine Ringnut **10** vorgesehen, deren innere Nutflanke eine umlaufende außenseitige Mantelfläche **11** und deren äußere Nutflanke eine umlaufende innenseitige Mantelfläche **12** der Dichtplatte 4 bilden. Zwischen den beiden Ringnuten 10 weist die Dichtplatte 4 einen ringförmigen Steg **13** auf, durch den die beiden Dichtbereiche 6, 9 voneinander radial beabstandet bzw. getrennt sind.

Auf den einander zugewandten Seiten weisen das Kontaktträgerunterteil 2 und das Oberteil 3 jeweils Ringvorsprünge **14** auf, die in die Ringnuten 10 eingreifen. Die inneren Flanken der Ringvorsprünge 14 bilden dabei jeweils eine umlaufende innenseitige Mantelfläche **15** als radiale Anlagefläche für die außenseitige Mantelfläche 11 der Dichtplatte 4, und die äußeren Flanken der Ringvorsprünge 14 bilden jeweils eine umlaufende außenseitige Mantelfläche **16** als radiale Anlagefläche für die innenseitige Mantelfläche 12 der Dichtplatte 4. Zusammengehalten wird der Verbund aus Kontaktträgerunterteil 2, Oberteil 3 und Dichtplatte 4 mittels eines oder mehrerer durch Öffnungen **17** der Dichtplatte 4 hindurch geführter Halteelemente **18**. Erst im gesteckten Zustand wird mittels eines hier nicht näher beschriebenen Verriegelungssystems ein Zustand erreicht, in dem eine Kraft die Dichtplatte 4 komprimiert und somit den Kraftschluss zwischen Halteelement 18 und aufhebt. In diesem Zustand ist das Oberteil 3 vom Kontaktträgerunterteil 2 mechanisch weitgehend entkoppelt.

Durch die gehäuseseitigen Anlageflächen 15, 16, die als radiale Kraftabstützung der Dichtplatte 4 dienen, ist die radiale Dichtpressung des äußeren Dichtbereichs 9 gegen die Steckfläche des Gegensteckers unabhängig von der axialen Verpressung der Dichtplatte 4 zwischen den beiden Steckergehäuseteilen 2, 3. Weiterhin sind der äußere und der innere Dichtbereich 6, 9 der Dichtplatte 4 voneinander im Wesentlichen kräftemäßig unabhängig, d.h. entkoppelt. Durchführungen durch die große Durchführungsöffnung 8 im inneren Dichtbereich 6 sind ohne negativen Einfluss auf den äußeren Dichtbereich 9 möglich, so dass sich eine gleichmäßige radiale Dichtpressung mit der Steckfläche des Gegensteckers ergibt.

Vom elektrischen Stecker 1 unterscheidet sich der in **Fig. 2a** gezeigte elektrische Stecker **1'** darin, dass hier die Dichtplatte **4'** gestuft ist und daher, wie in **Fig. 2b** gezeigt, der innere und der äußere Dichtbereich **6'**, **9'** der Dichtplatte **4'** in anderen Ebenen liegen, d.h. voneinander axial beabstandet sind. Außerdem sind die innen - und die außenseitigen Mantelflächen **11'**, **12'** der Dichtplatte 4' auf unterschiedlichen Seite der Dichtplatte 4' und jeweils durch eine in der Dichtplatte 4' vorgesehene Stufe **10'** gebildet. Die zugehörigen gehäuseseitigen Mantelflächen **15'**, **16'** sind am Kontaktträgerunterteil **2'** bzw. am Oberteil **3'** vorgesehen und jeweils durch eine Stufe **10'** der Steckergehäuseteile **2'**, **3'** gebildet. Die beiden Dichtungsbereiche 6', 9' sind über einen ringförmigen axialen Steg **13'** miteinander verbunden. Zusammengehalten wird der Verbund aus Kontaktträgerunterteil 2', Oberteil 3' und Dichtplatte **4'** mittels eines oder mehrerer durch Öffnungen **17'** der Dichtplatte 4' hindurch geführter Halteelemente **18'**. Die Dichtplatte **4'** ist aus gummielastischem Material und kann mit oder ohne axiale Verpressung zwischen den beiden Steckergehäuseteilen 2', 3' angeordnet sein.

Durch die gehäuseseitigen Anlageflächen 15', 16' und dadurch, dass der innere Dichtbereich 6' mit seinen Durchgangslöchern **7'**, **8'** auf einer anderen Ebene liegt wie der äußere Dichtbereich 9', ist einerseits die radiale Dichtpressung unabhängig von der auf die Dichtplatte 4' wirkenden axialen Kraft und andererseits eine gegenseitige Beeinflussung der beiden Dichtbereiche 6', 9' ausgeschlossen. Zudem ist für das Erreichen der Dichtfunktion keine axiale Kraft auf die Dichtplatte 4' notwendig.

## Patentansprüche

1. Elektrischer Stecker (1; 1') mit einer zwischen zwel Steckergehäuseteilen (2, 3; 2', 3') angeordneten Dichtplatte (4; 4'), die einen inneren Dichtbereich (6; 6') mit Durchgangslöchern (7, 8; T, 8') und einen äußeren Dichtbereich (9; 9'), welcher den inneren Dichtbereich (6; 6') umgibt und sich radial nach außen bis über die Steckfläche (5; 5') des Steckers (1; 1') hinaus erstreckt, aufweist,
wobei der innere Dichtbereich (6; 6') mindestens eine umlaufende außenseitige Manteifläche (11; 11') und der äußere Dichtbereich (9ᵢ 9') mindestens eine umlaufende innenseitige Mantelfläche (12; 12') aufweist und dass an dem einen Steckergehäuseteil eine umlaufende innenseitige Mantelfläche (15; 15') als radiale Anlagefläche für die außenseitige Mantelfläche (11; 11') der Dichtplatte (4; 4') und an dem einen oder dem anderen Steckergehäuseteil eine umlaufende außenseitige Mantelfläche (16; 16') als radiale Anlagefläche für die innenseitige Mantelfläche (12; 12') der Dichtplatte (4; 4') vorgesehen ist,
**dadurch gekennzeichnet,**
**dass** die zwel Steckergehäuseteile als voneinander getrennte Bauteile in Form eines Kontaktträgerunterteils (2, 2') und eines Oberteils (3, 3') ausgebildet sind

2. Elektrischer Stecker nach Anspruch 1, **dadurch gekennzeichnet, dass** die innen- und außenseitigen Mantelflächen (11; 12) der Dichtplatte (4) auf der gleichen Seite der Dichtplatte (4) und die zugehörigen gehäuseseitigen Mantelflächen (15; 16) am gleichen Steckergehäuseteil vorgesehen sind.

3. Elektrischer Stecker nach Anspruch 1 oder 2, **dadurch gekennzeichnet, dass** die Dichtplatte (4) beidseitig jeweils eine innenseitige und eine außenseitige Mantelfläche (11; 12) und die zugehörigen gehäuseseitigen Mantelflächen (15; 16) jeweils an beiden Steckergehäuseteilen vorgesehen sind.

4. Elektrischer Stecker nach einem der vorhergehenden Ansprüche, **dadurch gekennzeichnet, dass** die innen- und außenseitigen Mantelflächen (11; 12) der Dichtplatte (4) durch die beiden Nutflanken einer in der Dichtplatte (4) vorgesehenen Ringnut (10) und die innen- und außenseitigen Mantelflächen (15; 16) des Steckergehäuseteils durch die beiden Flanken eines Ringvorsprungs (14) gebildet sind.

5. Elektrischer Stecker nach einem der vorhergehenden Ansprüche, **dadurch gekennzeichnet, dass** der innere Dichtbereich (6) und der äußere Dichtbereich (9) voneinander radial beabstandet sind.

6. Elektrischer Stecker nach Anspruch 1, **dadurch gekennzeichnet, dass** die innen- und außenseitigen Mantelflächen (11'; 12') der Dichtplatte (4') auf unterschiedlichen Seite der Dichtplatte (4') vorgesehen sind und die zugehörigen gehäuseseitigen Mantelflächen (15'; 16') an beiden Steckergehäuseteilen (2', 3') vorgesehen sind.

7. Elektrischer Stecker nach Anspruch 6, **dadurch gekennzeichnet, dass** die innen- und außenseitigen Mantelflächen (11'; 12') der Dichtplatte (4') jeweils durch eine in der Dichtplatte (4') vorgesehene Stufe (10') und die gehäuseseitigen innen- und außenseitigen Mantelflächen (15'; 16') jeweils durch eine Stufe (10') der Steckergehäuseteile (2', 3') gebildet sind.

8. Elektrischer Stecker nach Anspruch 6 oder 7, **dadurch gekennzeichnet, dass** der innere Dichtbereich (6') und der äußere Dichtbereich (9') voneinander axial beabstandet sind.

9. Elektrischer Stecker nach einem der vorhergehenden Ansprüche, **dadurch gekennzeichnet, dass** die Dichtplatte (4; 4') zwischen den beiden Steckergehäuseteilen (2, 3; 2', 3') axial verpresst ist.

## Claims

1. Electrical plug (1; 1') having a sealing plate (4; 4') which is arranged between two plug housing parts (2, 3; 2', 3') and which has an inner sealing region (6; 6') with passage holes (7, 8; 7', 8') and has an outer sealing region (9; 9') which surrounds the inner sealing region (6; 6') and extends radially outwards to beyond the plugging surface (5; 5') of the plug (1; 1'),
wherein the inner sealing region (6; 6') has at least one circumferential outer casing surface (11; 11') and the outer sealing region (9; 9') has at least one circumferential inner casing surface (12; 12'), and wherein a circumferential inner casing surface (15; 15') is provided on one plug housing part as a radial bearing surface for the outer casing surface (11; 11') of the sealing plate (4; 4'), and a circumferential outer casing surface (16; 16') is provided on one or the other plug housing part as a radial bearing surface for the inner casing surface (12; 12') of the sealing plate (4; 4'),
**characterized**
**in that** the two plug housing parts are designed as components which are separate from one another and are in the form of a contact support lower part (2, 2') and an upper part (3, 3').

2. Electrical plug according to Claim 1, **characterized in that** the inner and outer casing surfaces (11; 12) of the sealing plate (4) are provided on the same side of the sealing plate (4), and the associated housing-side casing surfaces (15; 16) are provided on the same plug housing part.

3. Electrical plug according to Claim 1 or 2, **characterized in that** the sealing plate (4) has, on either side, in each case an inner and an outer casing surface (11; 12), and the associated housing-side casing surfaces (15; 16) are each provided on the two plug housing parts.

4. Electrical plug according to one of the preceding claims, **characterized in that** the inner and outer casing surfaces (11; 12) of the sealing plate (4) are formed by the two groove flanks of an annular groove (10) which is provided in the sealing plate (4), and the inner and outer casing surfaces (15; 16) of the plug housing part are formed by the two flanks of an annular protrusion (14).

5. Electrical plug according to one of the preceding claims, **characterized in that** the inner sealing region (6) and the outer sealing region (9) are radially spaced apart from one another.

6. Electrical plug according to Claim 1, **characterized in that** the inner and outer casing surfaces (11'; 12') of the sealing plate (4') are provided on different sides of the sealing plate (4'), and the associated housing-side casing surfaces (15'; 16') are provided on the two plug housing parts (2', 3').

7. Electrical plug according to Claim 6, **characterized in that** the inner and outer casing surfaces (11'; 12') of the sealing plate (4') are each formed by a step (10') which is provided in the sealing plate (4'), and the housing-side inner and outer casing surfaces (15'; 16') are each formed by a step (10') in the plug housing parts (2', 3').

8. Electrical plug according to Claim 6 or 7, **characterized in that** the inner sealing region (6') and the outer sealing region (9') are axially spaced apart from one another.

9. Electrical plug according to one of the preceding claims, **characterized in that** the sealing plate (4; 4') is axially compressed between the two plug housing parts (2, 3; 2', 3').

## Revendications

1. Connecteur électrique (1 ; 1') équipé d'une plaque d'étanchéité (4 ; 4'), disposée entre deux parties de carter de connecteur (2, 3 ; 2', 3') comportant une zone d'étanchéité intérieure (6 ; 6') dotée de trous traversants (7, 8 ; 7', 8') et une zone d'étanchéité extérieure (9 ; 9') entourant la zone d'étanchéité intérieure (6 ; 6') et s'étendant vers l'extérieur dans le plan radial jusqu'au-delà de la surface d'enfichage (5 ; 5') du connecteur (1 ; 1') ;
la zone d'étanchéité intérieure (6 ; 6') comportant au moins une surface d'enveloppe (11 ; 11') périphérique placée du côté extérieur et la zone d'étanchéité extérieure (9 ; 9') comportant au moins une surface d'enveloppe périphérique placée du côté intérieur (12 ; 12') et une surface d'enveloppe (15 ; 15') périphérique placée du côté intérieur prenant la forme d'une surface d'appui radiale pour la surface d'enveloppe (11 ; 11') placée du côté extérieur de la plaque d'étanchéité (4 ; 4') étant disposée au niveau de la première partie de carter de connecteur et une surface d'enveloppe (16 ; 16') périphérique placée du côté extérieur prenant la forme d'une surface d'appui radiale pour la surface d'enveloppe (12 ; 12') placée du côté intérieur de la plaque d'étanchéité (4 ; 4') étant disposée au niveau de la première partie de carter de connecteur ou de l'autre ;
**caractérisé en ce que** :
les deux parties de carter de connecteur prennent la forme de deux composants séparés l'un par rapport à l'autre, notamment une partie inférieure de support de contact (2, 2') et une partie supérieure (3, 3').

2. Connecteur électrique selon la revendication 1, **caractérisé en ce que** les surfaces d'enveloppe (11 ; 12) placées du côté intérieur et extérieur de la plaque d'étanchéité (4) sont prévues sur le même côté de la plaque d'étanchéité (4) et que les surfaces d'enveloppe (15 ; 16) placées du côté du carter associées sont prévues sur la même partie de carter de connecteur.

3. Connecteur électrique selon la revendication 1 ou 2, **caractérisé en ce que** la plaque d'étanchéité (4) comporte respectivement des deux côtés une surface d'enveloppe (11 ; 12) placée du côté intérieur et du côté extérieur et que les surfaces d'enveloppe (15 ; 16) placées du côté du carter associées sont respectivement prévues au niveau des deux parties de carter de connecteur.

4. Connecteur électrique selon l'une quelconque des revendications précédentes, **caractérisé en ce que** les surfaces d'enveloppe (11 ; 12) placées du côté intérieur et extérieur de la plaque d'étanchéité (4) sont formées par les deux flancs de rainure d'une rainure annulaire (10) réalisée dans la plaque d'étanchéité (4) et que les surfaces d'enveloppe (15 ; 16) placées du côté intérieur et extérieur de la partie de carter de connecteur sont formées par les deux flancs d'une saillie annulaire (14).

5. Connecteur électrique selon l'une quelconque des revendications précédentes, **caractérisé en ce que** la zone d'étanchéité intérieure (6) et la zone d'étanchéité extérieure (9) sont espacées l'une par rapport à l'autre dans le plan radial.

6. Connecteur électrique selon la revendication 1, **caractérisé en ce que** les surfaces d'enveloppe (11' ; 12') placées du côté intérieur et extérieur de la plaque d'étanchéité (4') sont prévues sur des côtés différents de la plaque d'étanchéité (4') et que les surfaces d'enveloppe (15' ; 16') placées du côté du carter associées sont prévues sur les deux parties de carter de connecteur (2', 3').

7. Connecteur électrique selon la revendication 6, **caractérisé en ce que** les surfaces d'enveloppe (11' ; 12') placées du côté intérieur et extérieur de la plaque d'étanchéité (4') sont respectivement formées par un cran (10') prévu dans la plaque d'étanchéité (4') et que les surfaces d'enveloppe (15' ; 16') placées du côté du carter associées sont respectivement formées par un cran (10') des parties de carter de connecteur (2', 3').

8. Connecteur électrique selon la revendication 6 ou 7, **caractérisé en ce que** la zone d'étanchéité intérieure (6') et la zone d'étanchéité extérieure (9') sont espacées l'une par rapport à l'autre dans le plan axial.

9. Connecteur électrique selon l'une quelconque des revendications précédentes, **caractérisé en ce que** la plaque d'étanchéité (4 ; 4') est comprimée dans le plan axial entre les deux parties de carter de connecteur (2, 3 ; 2', 3').
